# EUROPÄISCHE PATENTANMELDUNG

(11) **EP 4 644 646 A1**
(43) Veröffentlichungstag der Anmeldung: **05.11.2025**
(21) Anmeldenummer: 25173964.5
(22) Anmeldetag: 02.05.2025
(51) Int. Cl.: E05B 67/06, E05B 71/00, E05B 47/00

(54) **BÜGELSCHLOSS**

(30) Priorität: 02.05.2024 DE 102024112271
(71) Anmelder: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(57) **Zusammenfassung**

Ein Bügelschloss umfasst einen Schlosskörper, einen flexiblen Schlossbügel und einen Verriegelungsmechanismus, wobei ein erstes Bügelende entlang einer Einführachse in den Schlosskörper einführbar und durch den Verriegelungsmechanismus wahlweise an dem Schlosskörper verriegelbar oder für ein Lösen von dem Schlosskörper freigebbar ist. Ein zweites Bügelende ist an dem Schlosskörper befestigbar oder dauerhaft daran befestigt und das von dem Schlosskörper gelöste erste Bügelende ist bei an dem Schlosskörper befestigtem zweiten Bügelende um die Einführachse drehbar. Ferner umfasst der flexible Schlossbügel eine Führungseinrichtung, um eine Einführdrehstellung des ersten Bügelendes festzulegen, in welcher das erste Bügelende in den Schlosskörper einführbar und/oder verriegelbar ist.

## Beschreibung

Die Erfindung betrifft ein Bügelschloss, welches einen Schlosskörper, einen sich von einem ersten Bügelende zu einem zweiten Bügelende erstreckenden flexiblen Schlossbügel und einen Verriegelungsmechanismus umfasst. Das erste Bügelende ist entlang einer Einführachse in eine Einführöffnung des Schlosskörpers einführbar und der Verriegelungsmechanismus ist dazu ausgebildet, das in den Schlosskörper eingeführte erste Bügelende wahlweise gegen ein Lösen von dem Schlosskörper zu verriegeln oder für ein Lösen von dem Schlosskörper freizugeben. Das zweite Bügelende ist zudem wahlweise an dem Schlosskörper befestigbar oder dauerhaft an dem Schlosskörper befestigt, wobei das von dem Schlosskörper gelöste erste Bügelende bei an dem Schlosskörper befestigtem zweiten Bügelende um die Einführachse drehbar ist.

Beispielsweise kann ein solches Bügelschloss als ein tragbares Schloss und/oder ein Hangschloss ausgebildet sein, um flexibel an verschiedenen Orten eingesetzt werden zu können. Bügelschlösser mit flexiblen Schlossbügeln können ferner insbesondere dazu genutzt werden, Zweiräder und insbesondere Fahrräder zu sichern, wozu der flexible Schlossbügel bei von dem Schlosskörper gelöstem ersten Bügelende beispielsweise um einen Rahmenabschnitt des Zweirads und einen ortsfesten Gegenstand, beispielsweise einen Fahrradständer, geführt werden kann, um daraufhin durch Einführen des ersten Bügelendes in den Schlosskörper und Verriegeln des ersten Bügelendes an dem Schlosskörper eine geschlossene Schlaufe zu bilden, welche das Zweirad sicher mit dem ortsfesten Gegenstand verbindet. Hierbei kann ein flexibler Schlossbügel, dessen Form insbesondere zwischen dem ersten Bügelende und dem zweiten Bügelende flexibel veränderbar sein kann, im Vergleich zu einem starren Schlossbügel eine größere Freiheit hinsichtlich des Bildens der Schlaufe bieten, so dass Bügelschlösser mit flexiblen Schlossbügeln komfortabel an verschiedenen Einsatzorten und beispielsweise auch unter beengten Platzverhältnissen eingesetzt werden können. Beispielsweise kann es sich bei einem flexiblen Schlossbügel um einen Kettenbügel oder einen Seilbügel handeln.

Allerdings ergibt sich bei der Verwendung eines solchen flexiblen Schlossbügels die Schwierigkeit, dass die Bügelenden des Schlossbügels während des Bildens der Schlaufe um eine die Bügelenden verbindende Verbindungsachse relativ zueinander verdrehbar sind, so dass das erste Bügelende nach einem Bilden der Schlaufe relativ zu dem zweiten Bügelende um diese Verbindungsachse und damit bei an dem Schlosskörper befestigtem zweiten Bügelende auch um die Einführachse, entlang welcher das erste Bügelende in den Schlosskörper einführbar ist, verdreht sein kann. Daher kann es erforderlich sein, ein Verriegeln des ersten Bügelendes unabhängig von dessen Drehstellung in Bezug auf die Einführachse zu ermöglichen, wozu an dem ersten Bügelende beispielsweise eine umlaufende Nut vorgesehen sein kann, so dass ein Riegel des Verriegelungsmechanismus unabhängig von der Drehstellung des Bügelendes in Bezug auf die Einführachse in die Nut eingreifen kann.

Jedoch erfordert das Ausbilden einer solchen umlaufenden Nut eine unerwünscht große Materialwegnahme an dem ersten Bügelende, was mit einer Stabilitätseinbuße des Schlossbügels gegenüber Aufbruchsversuchen einhergehen kann. Zudem reduziert die Nut die Fläche, mit welcher sich das erste Bügelende an dem Schlosskörper abstützen kann, so dass die Ausbildung einer derartigen umlaufenden Nut unerwünschte Sicherheitseinbußen zur Folge haben kann. Wird hingegen lediglich eine lokale Aussparung an dem ersten Bügelende für einen Eingriff eines Riegels vorgesehen, muss das erste Bügelende in der korrekten Drehstellung in den Schlosskörper eingeführt werden, um das erste Bügelende verriegeln zu können, so dass eine komplizierte und unkomfortable Bedienung des Schlosses resultieren kann.

Daher ist es eine Aufgabe der Erfindung, ein Bügelschloss mit einem flexiblen Schlossbügel zu schaffen, welches gegenüber herkömmlichen Bügelschlössern eine erhöhte Sicherheit bei komfortabler Handhabung ermöglicht.

Diese Aufgabe wird gelöst durch ein Bügelschloss mit den Merkmalen des Anspruchs 1.

Bei diesem Bügelschloss umfasst der flexible Schlossbügel eine Führungseinrichtung, welche dazu ausgebildet ist, eine Einführdrehstellung des ersten Bügelendes bezogen auf die Einführachse, insbesondere beim Einführen des ersten Bügelendes in den Schlosskörper, festzulegen, in welcher das erste Bügelschloss in den Schlosskörper einführbar und/oder in welcher das in den Schlosskörper eingeführte erste Bügelschloss an dem Schlosskörper verriegelbar ist.

Indem der flexible Schlossbügel eine solche Führungseinrichtung umfasst, kann insbesondere erreicht werden, dass das erste Bügelende stets in der korrekten Einführdrehstellung in den Schlosskörper eingeführt wird, in welcher das erste Bügelende daraufhin an dem Schlosskörper verriegelbar ist. Beispielsweise kann die Führungseinrichtung dazu ausgebildet sein, die Einführdrehstellung des ersten Bügelendes derart festzulegen, dass nach dem Einführen des ersten Bügelendes in den Schlosskörper eine an dem ersten Bügelende einseitig und nicht umlaufend ausgebildete Verriegelungskerbe in Richtung eines Riegels des Verriegelungsmechanismus ausgerichtet ist, so dass der Riegel bei einer entsprechenden Betätigung des Verriegelungsmechanismus in die Verriegelungskerbe eingreifen kann, um das erste Bügelende an dem Schlosskörper zu verriegeln. Zudem kann durch eine derartige Führungseinrichtung beispielsweise bei Ausführungsformen mit einem entsprechend ausgebildeten Verriegelungsmechanismus verhindert werden, dass das erste Bügelende in einer von der Einführdrehstellung abweichenden Drehstellung in den Schlosskörper eingeführt wird, in welcher ein beispielweise in eine Verriegelungsstellung vorgespannter Riegel des Verriegelungsmechanismus nicht durch das erste Bügelende zurückgedrängt werden kann und daher bereits ein vollständiges Einführen des ersten Bügelendes in den Schlosskörper blockiert.

Insbesondere kann die erwähnte Führungseinrichtung unmittelbar an dem flexiblen Schlossbügel ausgebildet sein, so dass das Festlegen der Einführdrehstellung durch an dem Schlossbügel angeordnete Komponenten und nicht oder jedenfalls nicht ausschließlich durch ein Zusammenwirken des ersten Bügelendes mit Elementen des Schlosskörpers erreicht werden kann. Daher können an dem flexiblen Schlossbügel Elemente zum Festlegen der Drehstellung des ersten Bügelendes bei einem Einführen in den Schlosskörper vorgesehen sein, wie nachstehend noch näher erläutert ist. Die Führungseinrichtung kann insbesondere Elemente umfassen, die an sich an das erste Bügelende und/oder das zweite Bügelende anschließenden Abschnitten des flexiblen Schlossbügels angeordnet sind.

Während das erste Bügelende wahlweise an dem Schlosskörper verriegelbar oder von dem Schlosskörper lösbar ist, um den flexiblen Schlossbügel etwa um einen zu sichernden Gegenstand führen und die bereits erwähnte Schlaufe bilden zu können, kann das zweite Bügelende dauerhaft an dem Schlosskörper befestigt sein oder ebenfalls wahlweise an dem Schlosskörper befestigbar oder von dem Schlosskörper lösbar sein. Bei einem wahlweise an dem Schlosskörper befestigbaren zweiten Bügelende kann insbesondere vorgesehen sein, dass das zweite Bügelende in eine zweite Einführöffnung des Schlosskörpers einführbar ist und dass der Verriegelungsmechanismus dazu ausgebildet ist, das in den Schlosskörper eingeführte zweite Bügelende wahlweise gegen ein Lösen von dem Schlosskörper zu verriegeln oder für ein Lösen von dem Schlosskörper freizugeben. Bei derartigen Ausführungsformen kann somit der gesamte flexible Schlossbügel wahlweise von dem Schlosskörper lösbar sein, um den Schlossbügel daraufhin durch Einführen des ersten Bügelendes und des zweiten Bügelendes in jeweilige Einführöffnungen des Schlosskörpers verriegeln zu können. Bei solchen Ausführungsformen kann daher ferner insbesondere vorgesehen sein, dass die Führungseinrichtung auch dazu ausgebildet ist, eine zweite Einführdrehstellung des zweiten Bügelendes bezogen auf eine weitere Einführachse, entlang welcher das zweite Bügelende in den Schlosskörper einführbar ist, festzulegen, in welcher das zweite Bügelende in den Schlosskörper einführbar ist und/oder in welcher das in den Schlosskörper eingeführte zweite Bügelende an dem Schlosskörper verriegelbar ist.

Bei einem dauerhaft an dem Schlosskörper befestigten zweiten Bügelende kann hingegen vorgesehen sein, dass das zweite Bügelende nicht durch Betätigen des Verriegelungsmechanismus für ein Lösen von dem Schlosskörper freigebbar und/oder nicht zerstörungsfrei von dem Schlosskörper lösbar ist.

Bei dem flexiblen Schlossbügel kann es sich beispielsweise um einen Kettenbügel oder einen Seilbügel, insbesondere einen Drahtseilbügel, handeln.

Allgemein kann der flexible Schlossbügel ferner in eine Ausrichtung überführbar sein, in welcher sich der flexible Schlossbügel geradlinig entlang einer Verbindungsachse von dem ersten Bügelende zu dem zweiten Bügelende erstreckt. Um ausgehend von dieser Ausrichtung des flexiblen Schlossbügels das erste Bügelende in den Schlosskörper einführen zu können, kann der flexible Schlossbügel und somit gewissermaßen auch die Verbindungsachse gegenüber dieser geradlinigen Ausrichtung krümmbar sein, wodurch das erste Bügelende entlang der Einführachse ausrichtbar sein kann. Dabei kann jedoch eine etwaige Verdrehung des ersten Bügelendes relativ zu dem zweiten Bügelende um die Verbindungsachse zu einer entsprechenden Verdrehung des ersten Bügelendes gegenüber der Einführdrehstellung um die Einführachse führen, da eine solche Verdrehung bei einem Krümmen des flexiblen Schlossbügels zum Einführen des ersten Bügelendes in den Schlosskörper beibehalten werden kann.

Ferner kann die Führungseinrichtung insbesondere dazu ausgebildet sein, die Einführdrehstellung des ersten Bügelendes bezogen auf die Einführachse bei korrekter Handhabung des Bügelschlosses festzulegen. Insofern kann die Führungseinrichtung grundsätzlich eine Unterstützung zum korrekten Einführen des ersten Bügelendes in den Schlosskörper bieten, wobei es jedoch gleichwohl bei einer Missachtung dieser Unterstützung zumindest bei einigen Ausführungsformen möglich sein kann, das erste Bügelende auch in einer falschen Drehstellung in die Einführöffnung des Schlosskörpers zu bewegen und/oder einzuführen. Bei anderen Ausführungsformen kann die Führungseinrichtung hingegen dazu ausgebildet sein, ein Einführen des ersten Bügelendes ausschließlich in der Einführdrehstellung zuzulassen, wenn das zweite Bügelende an dem Schlosskörper befestigt ist. Allgemein kann die Führungseinrichtung ferner dazu ausgebildet sein, für die Einführdrehstellung einen bestimmten Drehwinkel festzulegen, hierbei jedoch nicht sensitiv auf ganze Drehungen um die Einführachse zu sein, so dass die Einführdrehstellung als der Drehwinkel addiert mit ganzzahligen Vielfachen von vollen Drehungen um die Einführachse oder ganzzahligen Vielfachen von 360 Grad bestimmt sein kann.

Weitere Ausführungsformen sind in den abhängigen Ansprüchen, der Beschreibung und anhand der Zeichnungen erläutert.

Bei einigen Ausführungsformen kann das erste Bügelende lediglich in der Einführdrehstellung in den Schlosskörper einführbar und/oder an dem Schlosskörper verriegelbar sein. Beispielsweise kann an dem ersten Bügelende bei solchen Ausführungsformen einseitig eine Verriegelungskerbe ausgebildet sein, welche lediglich in der Einführdrehstellung in Richtung eines Riegels des Verriegelungsmechanismus weist, um ein Verriegeln zu ermöglichen, wohingegen die Verriegelungskerbe in davon abweichenden Drehstellungen nicht in Richtung des Riegels ausgerichtet sein kann, so dass der Riegel nicht in die Verriegelungskerbe eingreifen und das erste Bügelende nicht verriegeln kann. Ferner kann an dem ersten Bügelende bei einigen Ausführungsformen eine Schräge vorgesehen sein, um einen in eine Verriegelungsstellung vorgespannten Riegel während des Einführens des ersten Bügelendes in den Schlosskörper zurückdrängen zu können, wobei auch eine solche Schräge lediglich in der Einführdrehstellung korrekt ausgerichtet sein kann, um mit dem Riegel zusammenzuwirken und ein Einführen des ersten Bügelendes zu ermöglichen.

Bei einigen Ausführungsformen kann die Führungseinrichtung dazu ausgebildet sein, eine Drehung des in den Schlosskörper eingeführten ersten Bügelendes um die Einführachse zu verhindern. Bei solchen Ausführungsformen kann somit auch erreicht werden, dass das erste Bügelende nach einem Einführen in den Schlosskörper die Drehstellung in Bezug auf die Einführachse nicht mehr ändert, wobei dies insbesondere relevant sein kann, wenn ein Verriegeln des ersten Bügelendes lediglich in der Einführdrehstellung möglich ist. Durch das Verhindern einer Drehung des ersten Bügelendes kann daher sichergestellt werden, dass das in den Schlosskörper eingeführte erste Bügelende bei entsprechendem Betätigen des Verriegelungsmechanismus stets verriegelt werden kann.

Die Führungseinrichtung kann bei einigen Ausführungsformen ein sich an das erste Bügelende anschließendes erstes Formabfrageelement und ein sich an das zweite Bügelende anschließendes zweites Formabfrageelement aufweisen, wobei die Formabfrageelemente in der Einführdrehstellung bei in den Schlosskörper eingeführtem ersten Bügelende und an dem Schlosskörper befestigtem zweiten Bügelende zumindest abschnittsweise aneinander anliegen können.

Um in der Einführdrehstellung bei in den Schlosskörper eingeführtem ersten Bügelende und an dem Schlosskörper befestigtem zweiten Bügelende aneinander anliegen zu können, können die Formabfrageelemente insbesondere einen Abstand zwischen dem in den Schlosskörper eingeführten ersten Bügelende und dem an dem Schlosskörper befestigten zweiten Bügelende senkrecht zu der Einführachse überbrücken. Insbesondere kann durch das Anliegen der Formabfrageelemente in der erwähnten Positionierung der Bügelenden auf einfache Weise die Einführdrehstellung abgefragt werden, indem die Formabfrageelemente lediglich dann korrekt aneinander anliegen können, wenn das erste Bügelende bezogen auf die Einführachse die Einführdrehstellung einnimmt, wohingegen die Formabfrageelemente bei davon abweichenden Drehstellungen des ersten Bügelendes bezogen auf die Einführachse nicht korrekt aneinander anliegen können. Um das erste Bügelende korrekt in den Schlosskörper einführen zu können, müssen daher bei solchen Ausführungsformen lediglich die Formabfrageelemente in korrekte Anlage zueinander gebracht werden, wobei in diesem Fall das erste Bügelende unmittelbar in der Einführdrehstellung in den Schlosskörper eingeführt werden kann.

Indem sich die Formabfrageelemente an die jeweiligen Bügelenden anschließen, können die Formabfrageelemente insbesondere an dem Schlossbügel ausgebildet sein. Zudem können die Formabfrageelemente bei in den Schlosskörper eingeführtem ersten Bügelende und an dem Schlosskörper befestigtem zweiten Bügelende insbesondere außerhalb des Schlosskörpers angeordnet sein. Ferner können die Formabfrageelemente bei einigen Ausführungsformen bei in den Schlosskörper eingeführtem ersten Bügelende und an dem Schlosskörper befestigtem zweiten Bügelende sich unmittelbar an den Schlosskörper anschließend positioniert sein und/oder mit jeweiligen dem Schlosskörper zugewandten Stirnseiten an dem Schlosskörper anliegen.

Beispielsweise können die Formabfrageelemente jeweilige Formabfrageflächen aufweisen, die in der Einführdrehstellung des ersten Bügelendes aneinander anliegen. Ist das erste Bügelende hingegen gegenüber der Einführdrehstellung ausgelenkt, kann auch die Formabfragefläche des ersten Formabfrageelements relativ zu der Formabfragefläche des zweiten Formabfrageelements ausgelenkt sein, so dass es nicht zu einer flächigen Anlage der Formabfrageflächen kommt. Insofern kann die Einführdrehstellung bei solchen Ausführungsformen insbesondere dadurch festgelegt sein, dass die Formabfrageflächen in flächige Anlage zueinander gelangen.

Bei Abweichen der Formabfrageflächen von einer solchen flächigen Anlage kann es hingegen bei einigen Ausführungsformen nicht möglich sein, das erste Bügelende in die Einführöffnung einzuführen, da bei einer Auslenkung der Formabfrageflächen gegeneinander beispielsweise auch eine Position des ersten Bügelendes in einer Ebene, in welcher sich die Einführöffnung befindet, gegenüber der Einführöffnung verschoben sein kann. Jedoch kann durch einfaches Überführen der Formabfrageflächen in Anlage zueinander sichergestellt werden, dass das erste Bügelende die Einführdrehstellung einnimmt und in die Einführöffnung eingeführt werden kann, um nach dem Einführen in die Einführöffnung auch ein Verriegeln des ersten Bügelendes zu ermöglichen.

Zudem kann bei einigen Ausführungsformen vorgesehen sein, dass die Formabfrageflächen in Form einer Nut- Feder-Verbindung zusammenwirken, so dass beispielsweise das erste Formabfrageelement eine dem zweiten Formabfrageelement zugewandte Nut und das zweite Formabfrageelement einen dem ersten Formabfrageelement zugewandten Steg, oder umgekehrt, aufweisen kann, wobei der Steg bei einem Einführen des ersten Bügelendes in den Schlosskörper durch die Nut führbar sein kann, um hierdurch die Einführdrehstellung festzulegen. Eine solche Nut und ein solcher Steg können zudem etwa auch nach Art einer Schwalbenschwanzverbindung oder einer ähnlichen Verbindung ausgebildet sein, um zusätzlich zu der Einführdrehstellung auch eine Position des ersten Bügelendes in einer Ebene, in welcher sich die Einführöffnung des Schlosskörpers befindet, festzulegen und zu erreichen, dass das erste Bügelende bei einer Bewegung entlang der Einführachse unmittelbar in die Einführöffnung trifft.

Allgemein kann das erste Formabfrageelement drehfest bezüglich Drehungen um die Einführachse und/oder die erwähnte Verbindungsachse mit dem ersten Bügelende verbunden sein. Daher kann eine Drehstellung des ersten Formabfrageelements bezüglich der Einführachse bei einigen Ausführungsformen unmittelbar auch eine Drehstellung des ersten Bügelendes festlegen. Alternativ oder zusätzlich kann auch das zweite Formabfrageelement bei einigen Ausführungsformen drehfest bezüglich Drehungen um eine zu der Einführachse parallele weitere Einführachse und/oder die erwähnte Verbindungsachse mit dem zweiten Bügelende verbunden sein.

Die Formabfrageelemente können bei einigen Ausführungsformen eine jeweilige Formabfragefläche aufweisen, wobei die Formabfrageflächen des ersten Formabfrageelements und des zweiten Formabfrageelements einander in der Einführdrehstellung entgegengesetzt sein und in der Einführdrehstellung bei in den Schlosskörper eingeführtem ersten Bügelende und an dem Schlosskörper befestigtem zweiten Bügelende in einer Formabfrageebene aneinander anliegen können, insbesondere flächig.

Insbesondere kann es sich bei den Formabfrageflächen um plane Flächen handeln, welche sich entlang der Formabfrageebene erstrecken können. Wie vorstehend bereits erläutert, kann hierdurch die Einführdrehstellung abgefragt und/oder festgelegt werden, indem die Formabfrageflächen lediglich dann - insbesondere flächig - aneinander anliegen können, wenn sich das erste Bügelende in der Einführdrehstellung befindet. Zudem kann auch vorgesehen sein, dass erste Bügelende bei einem Anliegen der Formabfrageflächen aneinander bezogen auf eine Verbindungslinie von der Einführöffnung zu dem an dem Schlosskörper befestigten zweiten Bügelende in einer korrekten Lage angeordnet ist, um in die Einführöffnung eingeführt werden zu können.

Die Formabfrageebene kann bei einigen Ausführungsformen parallel zu der Einführachse und/oder senkrecht zu einer von dem ersten Bügelende zu dem zweiten Bügelende führenden Verbindungslinie ausgerichtet sein, wenn das erste Bügelende in den Schlosskörper eingeführt und das zweite Bügelende an dem Schlosskörper befestigt ist.

Bei solchen Ausführungsformen können sich daher die Formabfrageflächen bei in den Schlosskörper eingeführtem ersten Bügelende und an dem Schlosskörper befestigtem zweiten Bügelende parallel zu der Einführachse und/oder senkrecht zu einer von dem ersten Bügelende zu dem zweiten Bügelende führenden Verbindungslinie erstrecken. Insbesondere kann daher auch vorgesehen, dass die Formabfragefläche des ersten Formabfrageelements während eines Einführens des ersten Bügelendes in den Schlosskörper entlang oder parallel zu der Einführachse und entlang der Formabfragefläche des zweiten Formabfrageelements führbar ist, wobei bei einem derartigen Einführen das erste Bügelende in der Einführdrehstellung angeordnet sein kann.

Zudem kann die Formabfrageebene bei einigen Ausführungsformen mittig bezüglich der Verbindungslinie und/oder mittig zwischen dem ersten Bügelende und dem zweiten Bügelende angeordnet sein, wenn das erste Bügelende in den Schlosskörper eingeführt und das zweite Bügelende an dem Schlosskörper befestigt ist. Die Formabfrageflächen können daher insbesondere auch mittig bezüglich der Verbindungslinie in Anlage zueinander bringbar sein.

Bei in den Schlosskörper eingeführtem ersten Bügelende und an dem Schlosskörper befestigtem zweiten Bügelende können die Formabfrageflächen bei einigen Ausführungsformen entlang einer senkrecht zu einer von dem ersten Bügelende zu dem zweiten Bügelende führenden Verbindungslinie ausgerichteten Querrichtung eine maximale Erstreckung aufweisen, die zumindest 90% einer Erstreckung eines sich in der Formabfrageebene an die Formabfrageflächen anschließenden Abschnitts des Schlosskörpers entlang der Querrichtung beträgt und/oder der Erstreckung des Abschnitts des Schlosskörpers entlang der Querrichtung entspricht.

Insbesondere können sich die Formabfrageelemente oder deren Formabfrageflächen somit zumindest in der Formabfrageebene in Querrichtung entsprechend dem Schlosskörper erstrecken, so dass die Formabfrageelemente den Schlosskörper bei in dem Schlosskörper eingeführtem Bügelende und an dem Schlosskörper befestigtem zweiten Bügelende gewissermaßen erweitern können.

Insbesondere können dem Schlosskörper zugewandte Stirnseiten der Formabfrageelemente ferner bei einigen Ausführungsformen eine Form bilden, die einer Form einer den Formabfrageelementen zugewandten Stirnseite des Schlosskörpers entspricht, wenn die Formabfrageelemente aneinander anliegen.

Darüber hinaus kann bei einigen Ausführungsformen vorgesehen sein, dass die Formabfrageflächen entlang der Querrichtung in der Formabfrageebene eine identische Erstreckung und/oder in der Formabfrageebene eine identische Form aufweisen. Dies kann es ermöglichen, bei einem Anliegen der Formabfrageflächen aneinander einerseits die Einführdrehstellung festzulegen, das erste Bügelende bezogen auf die Verbindungslinie in einer korrekten Lage auszurichten sowie durch einen Abgleich von jeweiligen Rändern der Formabfrageflächen in Querrichtung auch die Position des ersten Bügelendes in Querrichtung festzulegen, so dass das erste Bügelende in korrekter räumlicher Position sowie in der Einführdrehstellung in den Schlosskörper einführbar ist, wenn die Formabfrageflächen aneinander anliegen.

Die Formabfragefläche des ersten Formabfrageelements kann bei einigen Ausführungsformen bei an dem Schlosskörper befestigtem zweiten Bügelende während des Einführens des ersten Bügelendes in den Schlosskörper entlang der Formabfragefläche des zweiten Formabfrageelements führbar sein. Insbesondere kann das erste Bügelende somit durch Bringen der Formabfragefläche des ersten Formabfrageelements in Anlage zu der Formabfragefläche des zweiten Formabfrageelements zunächst in die Einführdrehstellung gebracht werden, um daraufhin durch Schieben der Formabfragefläche des ersten Formabfrageelements entlang der Formabfragefläche des zweiten Formabfrageelements in die Einführöffnung eingeführt werden zu können und dabei die Einführdrehstellung beizubehalten.

Bei einigen Ausführungsformen können die Formabfrageelemente an einer der jeweiligen Formabfragefläche entgegengesetzten Rückseite zumindest abschnittsweise gekrümmt ausgebildet sein. Hierdurch können die Formabfrageelemente insbesondere komfortabel in einer Handfläche zu halten sein, wenn das erste Bügelende in den Schlosskörper eingeführt wird.

Das erste Formabfrageelement kann bei einigen Ausführungsformen zweiteilig ausgebildet sein, wobei die beiden Teile des ersten Formabfrageelements aufeinander aufsteckbar sein können, insbesondere quer zu der Einführachse.

Insbesondere können die beiden Teile des ersten Formabfrageelements jeweilige Hälften des Formabfrageelements bilden, die während der Fertigung des Schlossbügels aufeinander aufsteckbar sein können, um eine einfache Montage des Schlossbügels erreichen zu können. Um ein solches Aufstecken zu ermöglichen, können insbesondere an einem ersten Teil des Formabfrageelements jeweilige Stifte und an einem zweiten Teil des Formabfrageelements jeweilige Einsteckkanäle ausgebildet sein, in welche die Stifte während eines Aufsteckens der beiden Teile des Formabfrageelements aufeinander einführbar sein können.

Das erste Formabfrageelement kann bei einigen Ausführungsformen dazu ausgebildet sein, einen sich an das erste Bügelende anschließenden Verbindungsabschnitt des Schlossbügels in einem Innenraum des ersten Formabfrageelements aufzunehmen und relativ zu dem ersten Formabfrageelement verdrehsicher zu halten.

Insbesondere kann der Verbindungsabschnitt des Schlossbügels durch das erwähnte Aufstecken zweier Teile oder Hälften des ersten Formabfrageelements aufeinander in den Innenraum des ersten Formabfrageelements einbringbar sein. Zudem kann beispielsweise vorgesehen sein, dass der Verbindungsabschnitt des Schlossbügels zunächst in einen ersten Teil des ersten Formabfrageelements einlegbar ist, um daraufhin einen zweiten Teil des ersten Formabfrageelements auf das erste Formabfrageelement aufzustecken und den Verbindungsabschnitt dadurch in dem Innenraum des ersten Formabfrageelements anzuordnen.

Das erste Bügelende und der Verbindungsabschnitt können bei einigen Ausführungsformen einteilig ausgebildet sein, während das erste Bügelende und der Verbindungsabschnitt bei anderen Ausführungsform zweiteilig ausgebildet sein können. Insbesondere kann der Verbindungsabschnitt somit durch einen Teil des Schlossbügels gebildet sein, welcher sich an einen das erste Bügelende bildenden und in den Schlosskörper einführbaren Abschnitt des Schlossbügels anschließt.

Allgemein kann der Verbindungsabschnitt bei einigen Ausführungsformen drehfest mit dem ersten Bügelende verbunden sein.

Indem das erste Formabfrageelement dazu ausgebildet sein kann, den Verbindungsabschnitt des Schlossbügels verdrehsicher zu halten, kann insbesondere erreicht werden, dass sich der Verbindungsabschnitt nicht relativ zu dem ersten Formabfrageelement um die Einführachse drehen kann. Zudem kann durch dieses verdrehsichere Halten des Verbindungsabschnitts bei einer drehfesten Verbindung zwischen dem Verbindungsabschnitt und dem ersten Bügelende auch eine Drehung des ersten Bügelendes relativ zu dem Formabfrageelement verhindert werden. Insofern kann die Einführdrehstellung bei solchen Ausführungsformen zuverlässig durch Festlegen einer Drehstellung des Formabfrageelements bezogen auf die Einführachse festlegbar sein.

Der Verbindungsabschnitt kann bei einigen Ausführungsformen einen sich entlang der Einführachse erstreckenden Fixierabschnitt aufweisen, wobei das erste Formabfrageelement zumindest einen den Fixierabschnitt zumindest abschnittsweise umgreifenden, insbesondere umfänglich umgebenden, Blockierabschnitt aufweisen kann.

Insbesondere kann der Blockierabschnitt den Fixierabschnitt zumindest dreiseitig umgreifen, um hierdurch eine Drehung des Fixierabschnitts relativ zu dem Blockierabschnitt um die Einführachse verhindern zu können. Beispielsweise kann der Blockierabschnitt den Fixierabschnitt dazu gabelartig aufnehmen, wobei jedoch auch vorgesehen sein kann, dass der Blockierabschnitt den Fixierabschnitt umfänglich umgibt und dadurch gegenüber Drehungen relativ zu dem Blockierabschnitt und daher dem ersten Formabfrageelement fixiert. Um eine solche drehfeste Verbindung zu erreichen, kann der Blockierabschnitt den Fixierabschnitt insbesondere in einer senkrecht zu der Einführachse ausgerichteten Ebene umgreifen.

Der Verbindungsabschnitt kann bei einigen Ausführungsformen einen sich senkrecht zu der Einführachse erstreckenden Koppelabschnitt aufweisen, wobei das erste Formabfrageelement den Koppelabschnitt axial bezüglich der Einführachse beidseitig übergreifen kann. Durch ein solches Übergreifen eines Koppelabschnitts kann das erste Formabfrageelement axial bezüglich der Einführachse mit dem Verbindungsabschnitt und dadurch mit dem ersten Bügelende koppelbar sein, um den Verbindungsabschnitt stabil mit dem ersten Formabfrageelement zu verbinden.

Der Verbindungsabschnitt kann bei einigen Ausführungsformen ferner eine Öse zum Koppeln eines Kettenglieds eines Kettenbügels und/oder zum Durchführen eines Seilabschnitts eines Seilbügels aufweisen. Insbesondere kann der Verbindungsabschnitt somit gewissermaßen einen Anschluss für weitere Abschnitte des flexiblen Schlossbügels darstellen. Diese weiteren Abschnitte, insbesondere Kettenglieder und/oder Seilabschnitte, können den Innenraum des ersten Formabfrageelements ferner insbesondere durch eine dem ersten Bügelende entgegengesetzte Öffnung des ersten Formabfrageelements verlassen.

Das erste Formabfrageelement kann bei einigen Ausführungsformen eine dem Schlosskörper zugewandte Formabfrageerhöhung aufweisen und der Schlosskörper kann eine zugeordnete Formabfragevertiefung aufweisen, wobei die Formabfrageerhöhung bei in den Schlosskörper eingeführtem ersten Bügelende in die Formabfragevertiefung eingreifen kann. Alternativ dazu kann jedoch auch eine umgekehrte Ausbildung der Formabfrageerhöhung an dem Schlosskörper und der Formabfragevertiefung an dem Formabfrageelement vorgesehen sein. Insbesondere kann durch einen solchen Eingriff einer Formabfrageerhöhung in eine Formabfragevertiefung eine Position des ersten Bügelendes bezogen auf eine Ebene, in welcher die Einführöffnung angeordnet ist, festlegbar sein, um das erste Bügelende korrekt für ein Einführen in die Einführöffnung positionieren zu können.

Der Schlosskörper kann bei einigen Ausführungsformen ein Schlossgehäuse mit einer dem Schlossbügel zugewandten Oberseite und ein das Schlossgehäuse an der Oberseite mit einem Umrandungsabschnitt umfänglich übergreifendes Außengehäuse aufweisen, wobei die Oberseite des Schlossgehäuses einen Boden der Formabfragevertiefung bilden und die Formabfragevertiefung durch den Umrandungsabschnitt begrenzt sein kann.

Insbesondere kann das Schlossgehäuse aus Metall gebildet sein und dazu dienen, die innerhalb des Schlosskörpers angeordneten Komponenten, insbesondere den Verriegelungsmechanismus, vor einem externen Zugriff und/oder gegenüber Aufbruchsversuchen zu schützen. Hingegen kann das Außengehäuse beispielsweise aus Kunststoff gebildet sein und insofern auch als eine Hülle des Bügelschlosses verstanden werden, um etwa die Haptik des Bügelschlosses bei der Handhabung zu verbessern. Beispielsweise kann das Außengehäuse über das Schlossgehäuse stülpbar sein, wobei der Umrandungsabschnitt das Außengehäuse durch das Übergreifen der Oberseite des Schlossgehäuses axial bezüglich der Einführachse relativ zu dem Schlossgehäuse festlegen kann. Durch dieses Übergreifen kann jedoch unmittelbar auch eine Vertiefung an der Oberseite des Schlosskörpers entstehen, die bei derartigen Ausführungsformen unmittelbar zur Ausbildung der Formabfragevertiefung und zum Überprüfen der Position des ersten Bügelendes während des Einführens in den Schlosskörper genutzt werden kann.

Eines oder mehrere der vorstehend im Zusammenhang mit dem ersten Formabfrageelement erläuterten Merkmale können bei einigen Ausführungsformen einzeln oder in Kombination miteinander auch bei dem zweiten Formabfrageelement vorgesehen sein.

Insofern kann das zweite Formabfrageelement bei einigen Ausführungsformen insbesondere zweiteilig ausgebildet sein, wobei die beiden Teile des zweiten Formabfrageelements aufeinander aufsteckbar sein können, insbesondere quer zu der Einführachse.

Ferner kann das das zweite Formabfrageelement bei einigen Ausführungsformen dazu ausgebildet sein, einen sich an das zweite Bügelende anschließenden Verbindungsabschnitt des Schlossbügels in einem Innenraum des zweiten Formabfrageelements aufzunehmen und relativ zu dem zweiten Formabfrageelement verdrehsicher zu halten.

Der sich an das zweite Bügelende anschließende Verbindungsabschnitt des Schlossbügels kann bei einigen Ausführungsformen einen sich parallel zu der Einführachse erstreckenden Fixierabschnitt aufweisen, wobei das zweite Formabfrageelement zumindest einen den Fixierabschnitt zumindest abschnittsweise umgreifenden, insbesondere umfänglich umgebenden, Blockierabschnitt aufweisen kann.

Der sich an das zweite Bügelende anschließende Verbindungsabschnitt kann bei einigen Ausführungsformen einen sich senkrecht zu der Einführachse erstreckenden Koppelabschnitt aufweisen, wobei das zweite Formabfrageelement den Koppelabschnitt axial bezüglich der Einführachse bzw. einer parallel zu der Einführachse ausgerichteten weiteren Einführachse beidseitig übergreifen kann.

Zudem kann das zweite Formabfrageelement bei einigen Ausführungsformen eine dem Schlosskörper zugewandte Formabfrageerhöhung aufweisen und der Schlosskörper kann eine zugeordnete Formabfragevertiefung aufweisen, oder umgekehrt, wobei die Formabfrageerhöhung bei an dem Schlosskörper befestigten, insbesondere in den Schlosskörper eingeführtem, zweiten Bügelende in die Formabfragevertiefung eingreifen kann.

Auch die für das zweite Formabfrageelement vorgesehene Formabfragevertiefung kann bei einigen Ausführungsformen durch den vorstehend erwähnten Umrandungsabschnitt begrenzt sein. Insbesondere kann der Umrandungsabschnitt eine einzige und für Formabfrageerhöhungen der Formabfrageelemente gemeinsame Formabfragevertiefung begrenzen, in welche die Formabfrageerhöhungen der beiden Formabfrageelemente eingreifen können.

Die Formabfrageelemente können bei einigen Ausführungsformen bezüglich des Schlosskörpers schräg nach außen ausgerichtete Führungsabschnitte aufweisen, durch welche der Schlossbügel sich an die Formabfrageelemente anschließend austreten kann, insbesondere aus einem Innenraum der Formabfrageelemente.

Durch solche schräg nach außen gerichtete Führungsabschnitte kann insbesondere erreicht werden, dass der flexible Schlossbügel ausgehend von dem Schlosskörper schräg nach außen geführt ist, um hierdurch komfortabel eine Schlaufe mit größerem Durchmesser bilden und die Handhabung des Bügelschlosses erleichtern zu können.

Die Formabfrageelemente können bei einigen Ausführungsformen aus Kunststoff gebildet sein. Insofern können die Formabfrageelemente insbesondere mit geringem Gewicht ausgebildet sein und lediglich dazu dienen, die Einführdrehstellung des ersten Bügelendes und/oder des zweiten Bügelendes und/oder jeweilige Positionen des ersten Bügelendes oder der Bügelenden festzulegen. Jedoch kann es sich bei den Formabfrageelementen insbesondere um nicht-sicherheitsrelevante Bestandteile des Schlossbügels handeln, so dass ein Lösen der Formabfrageelemente von den weiteren Bestandteilen des Schlossbügels insbesondere nicht ein Aufbrechen des Bügelschlosses bedeuten kann.

Hingegen können das erste Bügelende und das zweite Bügelende sowie die Bügelenden verbindende Bügelabschnitte, etwa Kettenglieder oder Seilabschnitte, insbesondere aus Metall und/oder Stahl gefertigt sein, um die erforderliche Widerstandskraft des Schlossbügels gegenüber Aufbruchsversuchen erreichen zu können.

Das zweite Bügelende kann bei einigen Ausführungsformen dauerhaft an dem Schlosskörper befestigt sein. Bei einer dauerhaften Befestigung des zweiten Bügelendes an dem Schlosskörper kann insbesondere vorgesehen sein, dass das zweite Bügelende nicht durch eine Betätigung des Verriegelungsmechanismus für ein Lösen von dem Schlosskörper freigebbar ist.

Bei anderen Ausführungsformen kann das zweite Bügelende hingegen entlang einer weiteren Einführachse in eine weitere Einführöffnung des Schlosskörpers einführbar sein und der Verriegelungsmechanismus kann dazu ausgebildet sein, das in den Schlosskörper eingeführte zweite Bügelende wahlweise gegen ein Lösen von dem Schlosskörper zu verriegeln und dadurch an dem Schlosskörper zu befestigen oder für ein Lösen von dem Schlosskörper freizugeben. Insbesondere kann die weitere Einführachse parallel zu der Einführachse ausgerichtet sein.

Die Führungseinrichtung kann bei einigen Ausführungsformen dazu ausgebildet sein, eine zweite Einführdrehstellung des zweiten Bügelendes bezogen auf die weitere Einführachse beim Einführen in den Schlosskörper festzulegen, in welcher das zweite Bügelende in den Schlosskörper einführbar und/oder in welcher das in den Schlosskörper eingeführte zweite Bügelende an dem Schlosskörper verriegelbar ist.

Wie bereits erläutert, können die Bügelenden bei von dem Schlosskörper vollständig gelöstem flexiblem Schlossbügel insbesondere gegeneinander verdrehbar sein, so dass auch die Einführdrehstellung des zweiten Bügelendes festzulegen sein kann, um ein ordnungsgemäßes Verriegeln des zweiten Bügelendes zu ermöglichen. Ein solches Festlegen der zweiten Einführdrehstellung kann beispielsweise erreicht werden, indem sich an das zweite Bügelende anschließend ein zweites Formabfrageelement angeordnet sein kann, welches mit einem sich an das erste Bügelende anschließenden ersten Formabfrageelement zusammenwirkt. Bei solchen vollständig von dem Schlosskörper lösbaren flexiblen Bügeln kann zudem etwa vorgesehen sein, dass die Bügelenden nacheinander oder gleichzeitig in den Schlosskörper einführbar sind. Bei einem gleichzeitigen Einführen kann bei Ausführungsformen mit entsprechend ausgebildeten Formabfrageelementen beispielsweise vorgesehen sein, dass die Formabfrageelemente zunächst in Anlage zueinander gebracht und daraufhin die beiden Bügelenden in den Schlosskörper eingeführt werden.

Der Verriegelungsmechanismus kann bei einigen Ausführungsformen zumindest einen Riegel aufweisen, welcher zwischen einer Entriegelungsstellung und einer Verriegelungsstellung bewegbar ist, wobei das in den Schlosskörper eingeführte erste Bügelende in der Entriegelungsstellung des Riegels für ein Lösen von dem Schlosskörper freigegeben sein kann. Zudem kann an dem ersten Bügelende eine Verriegelungskerbe ausgebildet sein, in welche der Riegel in der Verriegelungsstellung zum Verriegeln des ersten Bügelendes an dem Schlosskörper eingreift. Die Verriegelungskerbe kann bei solchen Ausführungsformen ferner einseitig an dem ersten Bügelende ausgebildet sein, so dass der Riegel lediglich bei in der Einführdrehstellung positioniertem ersten Bügelende, nicht jedoch in von der Einführdrehstellung bezogen auf die Einführachse abweichenden Drehstellungen in die Verriegelungsstellung bewegbar und in die Verriegelungskerbe einführbar ist.

Wie bereits erläutert, kann insbesondere bei einer derartigen Ausbildung des ersten Bügelendes erforderlich sein, das erste Bügelende in der korrekten Einführdrehstellung in den Schlosskörper einzuführen, um ein Verriegeln zu ermöglichen. Jedoch kann aufgrund der lediglich einseitig ausgebildeten Verriegelungskerbe eine übermäßige Materialschwächung des ersten Bügelendes im Vergleich zu einer umlaufenden Nut verhindert und eine Fläche vergrößert werden, mit welcher sich das erste Bügelende an dem Schlosskörper abstützen kann, so dass insgesamt eine zuverlässigere und sicherere Verriegelung des ersten Bügelendes erreicht werden kann.

Ferner kann das zweite Bügelende, insbesondere bei Ausführungsformen, bei welchen das zweite Bügelende von dem Schlosskörper lösbar ist, ebenfalls eine einseitig an dem zweiten Bügelende ausgebildete Verriegelungskerbe aufweisen. Der Verriegelungsmechanismus kann daher insbesondere zwei Riegel aufweisen, um die Bügelenden an dem Schlosskörper verriegeln und/oder für ein Lösen von dem Schlosskörper freigeben zu können.

Der Verriegelungsmechanismus kann bei einigen Ausführungsformen einen drehbaren Nocken aufweisen, wobei der Riegel durch Drehen des Nockens von einer Entriegelungsdrehstellung in eine Verriegelungsdrehstellung von der Entriegelungsstellung in die Verriegelungsstellung antreibbar sein kann.

Alternativ dazu kann bei einigen Ausführungsformen beispielsweise auch vorgesehen sein, dass der Verriegelungsmechanismus einen in die Verriegelungsstellung vorgespannten Riegel aufweist, wobei ein solcher Riegel, beispielsweise ebenfalls durch einen drehbaren Nocken, wahlweise in der Verriegelungsdrehstellung gegen eine Bewegung entgegen der Vorspannung sperrbar oder für ein Verdrängen in die Entriegelungsstellung freigebbar sein kann. Insbesondere kann ein derartiger vorgespannter Riegel eine Automatikfunktion ermöglichen, indem der Riegel beispielsweise durch Einführen des ersten Bügelendes entgegen der Vorspannung zurückdrängbar sein kann, um nach einem vollständigen und korrekten Einführen des ersten Bügelendes automatisch zurück in die Verriegelungsstellung zu schnappen und das erste Bügelende an dem Schlosskörper zu verriegeln.

Der Verriegelungsmechanismus kann bei einigen Ausführungsformen einen Elektromotor zum Antreiben des Nockens aufweisen. Ein derartiger Verriegelungsmechanismus kann daher als elektromechanischer Verriegelungsmechanismus ausgebildet sein und ferner insbesondere eine Energiequelle, beispielsweise eine Batterie oder einen Akkumulator, aufweisen, um die zur Versorgung des Elektromotors erforderliche elektrische Energie bereitstellen zu können. Alternativ dazu kann der Verriegelungsmechanismus beispielsweise einen durch einen Schlüssel betätigbaren Schließzylinder zum Antreiben des Nockens aufweisen und/oder als rein mechanischer Verriegelungsmechanismus ausgebildet sein.

Der Verriegelungsmechanismus kann bei einigen Ausführungsformen eine Steuereinrichtung aufweisen, welche dazu ausgebildet ist, bei Empfangen eines Authentifizierungssignals den Elektromotor zum Antreiben des Riegels in die Entriegelungsstellung anzutreiben.

Bei einigen Ausführungsformen kann die Steuereinrichtung ferner mit einer Authentifizierungseinrichtung zum Empfangen des Authentifizierungssignals verbunden sein, wobei das Authentifizierungssignal einen biometrischen Parameter, insbesondere einen Fingerabdruck, oder einen an der Authentifizierungseinrichtung eingebbaren Code, insbesondere eine Zahlenfolge, umfassen kann. Beispielsweise kann die Authentifizierungseinrichtung daher einen Fingerprintsensor und/oder eine Eingabeeinrichtung zum Eingeben eines Codes aufweisen und die Steuereinrichtung kann dazu ausgebildet sein, einen erfassten Fingerabdruck oder einen sonstigen erfassten biometrischen Parameter und/oder einen eingegebenen Code mit in einem Speicher des Bügelschlosses hinterlegten Daten zu vergleichen, um bei einer Übereinstimmung der empfangenen Daten mit den hinterlegten Daten den Elektromotor zum Antreiben des Nockens in die Entriegelungsdrehstellung anzusteuern.

Alternativ oder zusätzlich dazu kann die Steuereinrichtung beispielsweise auch mit einer Funkeinrichtung verbunden sein, welche dazu ausgebildet ist, das Authentifizierungssignal über eine Funkverbindung zu empfangen. Beispielsweise kann hierzu eine Mobilfunkverbindung, eine WLAN-WiFi-Verbindung, eine Bluetooth-Verbindung und/oder eine NFC-Verbindung vorgesehen sein, um das Bügelschloss insbesondere über ein Smartphone ansteuern zu können.

Die Erfindung betrifft ferner auch unabhängig von dem Bügelschloss einen flexiblen Schlossbügel zum wahlweisen Verriegeln an einem Schlosskörper eines zugeordneten Bügelschlosses, insbesondere eines Bügelschlosses nach einer der vorstehend erläuterten Ausführungsformen, welcher sich von einem ersten Bügelende zu einem zweiten Bügelende erstreckt, wobei das erste Bügelende relativ zu dem zweiten Bügelende um eine von dem ersten Bügelende zu dem zweiten Bügelende führende Verbindungsachse drehbar ist, und wobei der flexible Schlossbügel eine Führungseinrichtung umfasst, welche dazu ausgebildet ist, für ein Einführen des ersten Bügelendes in den Schlosskörper eine Einführdrehstellung des ersten Bügelendes bezogen auf die Verbindungsachse festzulegen.

Wie vorstehend bereits erläutert, kann ein flexibler Schlossbügel insbesondere in eine Ausrichtung bringbar sein, in welcher sich der flexible Schlossbügel entlang der Verbindungsachse erstreckt. Zum Einführen in einen Schlosskörper können der flexible Schlossbügel und damit die Verbindungsachse hingegen krümmbar sein, wobei jedoch eine etwaige Drehung des ersten Bügelendes relativ zu dem zweiten Bügelende entlang der Verbindungsachse bei einer solchen Krümmung des flexiblen Schlossbügels beibehalten werden kann. Die an dem Schlossbügel ausgebildete Führungseinrichtung kann es jedoch, wie vorstehend erläutert, ermöglichen, eine Einführdrehstellung des ersten Bügelendes bezogen auf eine Einführachse, entlang welcher das erste Bügelende in den Schlosskörper einführbar ist, und damit auch die Drehstellung des ersten Bügelendes relativ zu dem zweiten Bügelende bezogen auf die Verbindungsachse festzulegen.

Insbesondere kann es sich bei der Einführdrehstellung des ersten Bügelendes um eine Drehstellung handeln, in welcher das erste Bügelende in den Schlosskörper einführbar und/oder in welcher das in den Schlosskörper eingeführte erste Bügelende an dem Schlosskörper verriegelbar ist.

Bei dem flexiblen Schlossbügel können ferner eines oder mehrere der Merkmale des flexiblen Schlossbügels umgesetzt sein, welche vorstehend im Zusammenhang mit dem hierin offenbarten Bügelschloss erläutert wurden. Insbesondere können daher bei dem flexiblen Schlossbügel sich an die Bügelenden anschließende Formabfrageelemente mit einem oder mehreren der vorstehend in diesem Zusammenhang erläuterten Merkmale vorgesehen sein.

Die Erfindung wird im Folgenden rein beispielhaft anhand eines Ausführungsbeispiels unter Bezugnahme auf die Zeichnungen erläutert.

### Es zeigen:

- Fig. 1: ein Bügelschloss mit einem Schlosskörper, an welchem ein flexibler Schlossbügel verriegelt ist,
- Fig. 2: das Bügelschloss bei von dem Schlosskörper gelöstem flexiblem Schlossbügel,
- Fig. 3: eine Darstellung eines Verriegelungsmechanismus des Bügelschlosses zum wahlweisen Verriegeln von in den Schlosskörper einführbaren Bügelenden des flexiblen Schlossbügels,
- Fig. 4: eine weitere Darstellung des von dem Schlosskörper gelösten flexiblen Schlossbügels,
- Fig. 5: eine Darstellung jeweiliger voneinander entfernter Bügelenden des flexiblen Schlossbügels, an welche sich jeweilige Formabfrageelemente zum Festlegen von Einführdrehstellungen der Bügelenden zum Einführen in den Schlosskörper anschließen,
- Fig. 6A und 6B: perspektivische Darstellungen eines ersten Bügelendes des flexiblen Schlossbügels mit sich daran anschließendem Formabfrageelement,

- Fig. 7: eine Darstellung des ersten Bügelendes und des sich daran anschließenden Formabfrageelements, wobei das Formabfrageelement zweiteilig ausgebildet ist und ein Teil des Formabfrageelements entnommen ist, und
- Fig. 8A und 8B: jeweilige Ansichten der beiden Teile des Formabfrageelements.

Fig. 1 zeigt ein Bügelschloss 11 mit einem Schlosskörper 13, an welchem ein flexibler Schlossbügel 15 befestigt ist, welcher beispielhaft als ein Kettenbügel mit mehreren Kettengliedern 37 ausgebildet ist. Die Darstellung des Schlossbügels 15 als Kettenbügel ist jedoch rein beispielhaft, wobei alternativ etwa auch ein Seilbügel als flexibler Schlossbügel 15 vorgesehen sein könnte. Zudem könnten bei einem Kettenbügel beispielsweise eine von der Darstellung abweichende Anzahl von Kettengliedern 37, im Vergleich zu den dargestellten Kettengliedern 37 größere oder kleinere Kettenglieder und/oder eine andere Gesamtlänge des Kettenbügels vorgesehen sein.

Ferner ist das Bügelschloss 11 beispielhaft als ein elektronisches Bügelschloss ausgebildet, wobei an dem Schlosskörper 13 eine Authentifizierungseinrichtung 83 mit einem Fingerprintsensor 85 ausgebildet ist, um einen Fingerabdruck prüfen und den Schlossbügel 15 oder zumindest ein erstes Bügelende 19 bei einem Übereinstimmen des empfangenen Fingerabdrucks mit einem in einer Steuereinrichtung 81 hinterlegten Fingerabdruck (bzw. diesen repräsentierenden Daten) für ein Lösen von dem Schlosskörper 13 freigeben zu können (vgl. auch Fig. 3, 5 sowie 6A und 6B).

Ferner wird bereits aus Fig. 1 ersichtlich, dass sich unmittelbar an den Schlosskörper 13 anschließend an dem Schlossbügel 15 ein erstes Formabfrageelement 29 und ein zweites Formabfrageelement 31 vorgesehen sind, welche bei mit dem Schlosskörper 13 verbundenem Schlossbügel 15 mit jeweiligen Formabfrageflächen 33 und 35 aneinander anliegen. Insbesondere sind die Formabfrageflächen 33 und 35 in der in Fig. 1 gezeigten Konfiguration des Bügelschlosses 11 in einer Formabfrageebene F angeordnet und erstrecken sich in der Formabfrageebene F, wobei die Formabfrageebene F mittig an dem Schlosskörper 13 angeordnet ist. Wie nachstehend anhand der weiteren Figuren noch näher erläutert ist, ermöglichen es die Formabfrageelemente 29 und 31 insbesondere, jeweilige Einführdrehstellungen E1 und E2 von Bügelenden 19 und 21 des Schlossbügels 15 festzulegen, in welchen die Bügelenden 19 und 21 in den Schlosskörper 13 eingeführt und daran verriegelt werden können (vgl. auch Fig. 2 bis 8B).

Darüber hinaus zeigt Fig. 1, dass die Formabfrageelemente 29 und 31 jeweilige sich schräg nach außen von dem Schlosskörper 13 weg erstreckende Führungsabschnitte 61 aufweisen, aus welchen sich an die Formabfrageelemente 29 und 31 anschließende Kettenglieder 37 des Schlossbügels 15 austreten. Aufgrund dieser schrägen Ausrichtung der Führungsabschnitte 61 kann mittels des flexiblen Schlossbügels 15 insbesondere komfortabel eine sich ausgehend von dem Schlosskörper 13 nach außen erstreckende Schlaufe mit im Vergleich zu einer Führung der Kettenglieder 37 parallel zu der Formabfrageebene F größerem Durchmesser gebildet werden.

Fig. 2 zeigt, dass der Schlossbügel 15 wahlweise von dem Schlosskörper 13 lösbar ist, so dass das bereits erwähnte erste Bügelende 19 und das bereits erwähnte zweite Bügelende 21, zwischen welchen sich der Schlossbügel 15 entlang einer in der gezeigten Konfiguration gekrümmten Verbindungsachse A erstreckt, aus dem Schlosskörper 13 entnommen werden können. Dies kann es beispielsweise ermöglichen, den Schlossbügel 15 um einen zu sichernden Gegenstand zu führen und durch darauffolgendes Verriegeln an dem Schlosskörper 13 eine geschlossene Schlaufe zu bilden, welche den Gegenstand umschließt. Hierzu können die Bügelenden 19 und 21 und die Formabfrageelemente 29 und 31, wie Fig. 5 zeigt, insbesondere auch voneinander entfernt werden. Um die Bügelenden 19 und 21 in den Schlosskörper 13 einführen und an dem Schlosskörper 13 verriegeln zu können, weist der Schlosskörper 13 eine Einführöffnung 23 sowie eine zweite Einführöffnung 25 auf, wobei das erste Bügelende 19 entlang einer Einführachse E1 in die Einführöffnung 23 und das zweite Bügelende 21 entlang einer weiteren Einführachse E2 in die zweite Einführöffnung 25 einführbar sind. Beispielhaft sind die Einführachsen E1 und E2 parallel zueinander und auch parallel zu der Formabfrageebene F ausgerichtet (vgl. beispielsweise auch Fig. 4).

Fig. 3 veranschaulicht ferner einen innerhalb des in Fig. 3 nicht gezeigten Schlosskörpers 13 angeordneten Verriegelungsmechanismus 17, mittels dessen das erste Bügelende 19 und das zweite Bügelende 21 wahlweise an dem Schlosskörper 13 verriegelt oder für ein Lösen von dem Schlosskörper 13 freigegeben werden können. Sowohl das erste Bügelende 19 als auch das zweite Bügelende 21 weisen eine jeweilige Verriegelungskerbe 73 auf, welche einseitig an dem jeweiligen Bügelende 19 oder 21 ausgebildet ist. In der in Fig. 3 gezeigten Anordnung sind die Verriegelungskerben 73 in Richtung eines jeweiligen Riegels 63 des Verriegelungsmechanismus 17 ausgerichtet, wobei die Riegel 63 durch einen in einer Verriegelungsdrehstellung 69 positionierten Nocken 75 in eine Verriegelungsstellung 62 gedrängt sind und in die Verriegelungskerben 73 eingreifen, um die Bügelenden 19 und 21 hierdurch gegen ein Lösen von dem Schlosskörper 13 zu sichern.

Um die Bügelenden 19 und 21 jedoch für ein Lösen von dem Schlosskörper 13 freigeben zu können, ist der Nocken 75 mit einem Elektromotor 77 verbunden und durch den Elektromotor 77 zu einer Drehung antreibbar, wobei zur Versorgung des Elektromotors 77 eine Energiequelle 79, beispielsweise eine Batterie, in dem Schlosskörper 13 angeordnet ist. Ausgehend von der in Fig. 3 gezeigten Verriegelungsdrehstellung 69 des Nockens 75 kann der Nocken 75 durch entsprechendes Ansteuern des Elektromotors 77 beispielsweise entgegen dem Uhrzeigersinn gedreht werden, um eine Entriegelungsdrehstellung 71 zu erreichen, in welcher jeweilige Entriegelungsvertiefungen 105 in Richtung der Riegel 63 ausgerichtet sind, so dass die Riegel 63 bei einem herausziehen der Bügelenden 19 und 21 aus dem Schlosskörper 13 in die Entriegelungsvertiefungen 105 des Nockens 75 zurückgedrängt und die Bügelenden 19 und 21 aus dem Schlosskörper 13 entnommen werden können.

Zur Ansteuerung des Elektromotors 77 und damit des Nockens 75 weist das Bügelschloss 11 eine Steuereinrichtung 81 auf, welche mit der in Fig. 1 gezeigten Authentifizierungseinrichtung 83 verbunden ist. Die Steuereinrichtung 81 kann dazu ausgebildet sein, einen an dem Fingerprintsensor 85 erfassten Fingerabdruck mit an der Steuereinrichtung 81, insbesondere in einem nichtflüchtigen Speicher, hinterlegten Daten zu vergleichen und den Nocken 75 durch entsprechendes Ansteuern des Elektromotors 77 in die Entriegelungsdrehstellung 71 anzutreiben, wenn der erfasste Fingerabdruck mit den hinterlegten Daten übereinstimmt. Zudem ist die Steuereinrichtung 81 jedoch auch mit einer Funkeinrichtung 87 verbunden, um beispielsweise einen Entriegelungsbefehl und/oder einen Verriegelungsbefehl über eine Funkverbindung und beispielsweise von einem autorisierten Smartphone empfangen zu können.

Alternativ zu dem bei diesem Ausführungsbeispiel vorgesehenen elektromechanischen Verriegelungsmechanismus könnte jedoch etwa auch ein rein mechanischer Verriegelungsmechanismus vorgesehen sein, bei welchem der Nocken 75 beispielsweise mittels eines durch einen Schlüssel betätigbaren Schließzylinders antreibbar sein kann. Zudem kann bei anderen Ausführungsformen vorgesehen sein, dass lediglich das erste Bügelende 19, nicht jedoch das zweite Bügelende 21, von dem Schlosskörper 13 lösbar ist, wohingegen das zweite Bügelende 21 dauerhaft an dem Schlosskörper 13 befestigt sein kann. Dies könnte beispielsweise erreicht werden, indem an dem Nocken 75 keine Entriegelungsvertiefung 105 ausgebildet ist, in welche der dem zweiten Bügelende 21 zugeordnete Riegel 63 verdrängt werden kann.

Indem an den Bügelenden 19 und 21 lediglich einseitig die Verriegelungskerbe 73 ausgebildet ist, kann eine Materialschwächung des Schlossbügels 15 an den Bügelenden 19 und 21 minimiert werden. Zudem können sich die Bügelenden 19 und 21 möglichst großflächig und insbesondere an einer den Verriegelungskerben 73 entgegengesetzten Seite der Bügelenden 19 und 21 an dem Schlosskörper 13 abstützen, so dass eine zuverlässige Verriegelung des Schlossbügels 15 erreicht werden kann.

Jedoch ergibt sich aufgrund der lediglich einseitigen Ausbildung der Verriegelungskerben 73 die Schwierigkeit, dass die Bügelenden 19 und 21 ausschließlich an dem Schlosskörper 13 verriegelt werden können, wenn die Bügelenden 19 und 21 in den in Fig. 3 veranschaulichten jeweiligen Einführdrehstellungen D1 und D2 in den Schlosskörper 13 eingeführt sind, in welchen die Verriegelungskerben 73 in Richtung der Riegel 63 ausgerichtet sind. Aufgrund der flexiblen Ausbildung des Schlossbügels 15 ist jedoch das erste Bügelende 19 um die Einführachse E1 drehbar, auch wenn das zweite Bügelende 21 bereits in den Schlosskörper 13 eingeführt ist. Umgekehrt ist auch das zweite Bügelende 21 um die zweite Einführachse E2 drehbar, wenn das erste Bügelende 19 in den Schlosskörper 13 eingeführt ist. Allgemein betrachtet sind die Bügelenden 19 und 21 relativ zueinander um die bereits genannte Verbindungsachse A drehbar, wenn höchstens eines der Bügelenden 19 und 21 an dem Schlosskörper 13 befestigt und/oder daran verriegelt ist, so dass die Bügelenden 19 und 21 in von dem Schlosskörper 13 gelöstem Zustand und beispielsweise während des Führens des Schlossbügels 13 um einen zu sichernden Gegenstand gegenüber den vorgesehenen Einführdrehstellungen D1 und D2 verdreht werden können. Da die Bügelenden 19 und 21 jedoch ausschließlich in der jeweiligen Einführdrehstellung D1 oder D2 an dem Schlosskörper 13 verriegelt werden können, kann dies grundsätzlich mit einer unkomfortablen Bedienung solcher Bügelschlösser mit flexiblen Schlossbügeln einhergehen.

Um dieser Problematik zu begegnen, weist der Schlossbügel 15 eine Führungseinrichtung 27 mit den bereits erwähnten, sich an die Bügelenden 19 und 21 anschließenden Formabfrageelementen 29 und 31 auf. Indem an den Formabfrageelementen 29 und 31 die Formabfrageflächen 33 und 35 ausgebildet sind, kann die Führungseinrichtung 27 die Einführdrehstellungen D1 und D2 für die Bügelenden 19 und 21 festlegen, wobei die Bügelenden 19 und 21 die jeweilige Einführdrehstellung D1 oder D2 einnehmen können, wenn die Formabfrageflächen 33 und 35, wie in Fig. 1 gezeigt, aneinander liegen und in der Formabfrageebene F angeordnet sind. Zwar können die Bügelenden 19 und 21 somit nach wie vor um die Verbindungsachse A und damit die jeweilige Einführachse E1 oder E2 drehbar sein, wenn die Bügelenden 19 und 21 von dem Schlosskörper 13 gelöst sind, jedoch müssen lediglich die Formabfrageflächen 33 und 35 in Anlage zueinander gebracht werden, um sicherzustellen, dass die Bügelenden 19 und 21 die korrekte Einführdrehstellung D1 oder D2 einnehmen. Die Einführdrehstellungen D1 und D2 können somit auf einfache Weise festgelegt und geprüft werden, so dass eine komfortable Handhabung des Bügelschlosses 11 bei gleichsam hoher Sicherheit aufgrund der lediglich einseitig mit Verriegelungskerben 73 ausgebildeten Bügelenden 19 und 21 erreicht werden kann.

Um das korrekte Einführen der Bügelenden 19 und 21 weiter zu unterstützen, ist an einer Oberseite 57 des Schlosskörpers 13 eine Formabfragevertiefung 51 ausgebildet, wobei die Formabfrageelemente 29 und 31 jeweilige Formabfrageerhöhungen 49 aufweisen, welche bei in den Schlosskörper 13 eingeführten Bügelenden 19 und 21 in die Formabfragevertiefung 51 eingreifen (vgl. insbesondere Fig. 2 sowie 4 und 5). Die Formabfragevertiefung 51 ist dabei von einem Umrandungsabschnitt 107 begrenzt, mit welchem ein Außengehäuse 55, das insbesondere aus Kunststoff gefertigt sein kann, ein Schlossgehäuse 53, innerhalb dessen der Verriegelungsmechanismus angeordnet ist, übergreift. Ein Boden 59 der Formabfragevertiefung 51 wird daher von der Oberseite 57 des Schlossgehäuses 53 gebildet.

Darüber hinaus wird beispielsweise aus Fig. 2 ersichtlich, dass die Formabfrageelemente 29 und 31 bezüglich einer senkrecht zu einer Verbindungslinie V zwischen den Einführöffnungen 23 und 25 ausgerichteten Querrichtung Q eine identische Erstreckung L aufweisen, so dass die Bügelenden 19 und 21 auch in Querrichtung Q ordnungsgemäß positioniert werden können, indem die Formabfrageflächen 33 und 35 in Querrichtung Q in Übereinstimmung zueinander gebracht werden. Darüber hinaus entspricht die Erstreckung L der Formabfrageelemente 29 und 31 in Querrichtung Q der Erstreckung L des Schlosskörpers 13 innerhalb der Formabfrageebene F und eine Form der Formabfrageelemente 29 und 31 an einer dem Schlosskörper 13 zugewandten Stirnseite entspricht einer Form des Schlosskörpers 13 an einer den Formabfrageelementen 29 und 31 zugewandten Stirnseite, so dass die Formabfrageelemente 29 und 31 den Schlosskörper 13 gewissermaßen erweitern.

Zudem wird insbesondere aus Fig. 6B ersichtlich, dass das dort gezeigte erste Formabfrageelement 29 an einer der Formabfragefläche 33 entgegengesetzten Seite gekrümmt ausgebildet ist und einen gekrümmten Abschnitt 89 aufweist, um komfortabel gehalten werden zu können.

Die Fig. 7 bis 8B veranschaulichen ferner, dass das erste Formabfrageelement 29 zweiteilig ausgebildet ist und ein erstes Teil 39 sowie ein zweites Teil 41 bzw. jeweilige Hälften aufweist, welche aufeinander aufsteckbar sind. Hierzu sind an dem ersten Teil 39 Einstecköffnungen 93 sowie Einsteckkanäle 45 ausgebildet, wohingegen an dem zweiten Teil 41 in die Einstecköffnungen 93 einführbare Steckabschnitte 91 sowie in die Einsteckkanäle 45 einführbare Stifte 43 vorgesehen sind. Zudem ist auch an dem zweiten Teil 41 ein Einsteckkanal 45 vorgesehen, wobei beispielsweise vor einem Verbinden der Teile 39 und 41 ein in den Figuren nicht gezeigter Stift in die Einsteckkanäle 45 eingeführt werden kann, um die Teile 39 und 41 auch dadurch miteinander zu verbinden.

Insbesondere Fig. 7 zeigt, dass das erste Formabfrageelement 29 dazu ausgebildet ist, einen sich an das erste Bügelende 19 anschließenden Verbindungsabschnitt 47 des Schlossbügels 15 in einem Innenraum 103 des Formabfrageelements 29 aufzunehmen. Der Verbindungsabschnitt 47 ist hier beispielhaft einteilig mit dem ersten Bügelende 19 ausgebildet und weist einen Fixierabschnitt 95 auf, welcher von hier beispielhaft drei Blockierabschnitten 97 des ersten Formabfrageelements 29 umfänglich umschlossen wird, um den Verbindungsabschnitt 47 verdrehsicher in dem ersten Formabfrageelement 29 aufzunehmen. Darüber hinaus weist der Verbindungsabschnitt 47 einen Koppelabschnitt 99 auf, wobei das Formabfrageelement 29 den Koppelabschnitt 99 axial bezüglich der Einführachse E1 beidseitig übergreift, um das Formabfrageelement 29 hierdurch auch axial mit dem Verbindungsabschnitt 47 und dadurch dem ersten Bügelende 19 zu koppeln. Insbesondere kann durch das verdrehsichere Halten des ersten Bügelendes 19 erreicht werden, dass durch Festlegen der Drehstellung des Formabfrageelements 29 auch die Drehstellung des ersten Bügelendes 19 in Bezug auf die Einführachse E1 festgelegt ist.

Das zweite Formabfrageelement 31 kann insbesondere dem ersten Formabfrageelement 29 entsprechend und ebenfalls zweiteilig ausgebildet sein, um einen sich an das zweite Bügelende 21 anschließenden Verbindungsabschnitt verdrehsicher in einem Innenraum des zweiten Formabfrageelements aufnehmen zu können.

### Bezugszeichenliste

- 11: Bügelschloss
- 13: Schlosskörper
- 15: flexibler Schlossbügel
- 17: Verriegelungsmechanismus
- 19: erstes Bügelende
- 21: zweites Bügelende
- 23: Einführöffnung
- 25: weitere Einführöffnung
- 27: Führungseinrichtung
- 29: erstes Formabfrageelement
- 31: zweites Formabfrageelement
- 33: Formabfragefläche
- 35: Formabfragefläche
- 37: Kettenglied
- 39: erstes Teil
- 41: zweites Teil
- 43: Stift
- 45: Einsteckkanal
- 47: Verbindungsabschnitt
- 49: Formabfrageerhöhung
- 51: Formabfragevertiefung
- 53: Schlossgehäuse
- 55: Außengehäuse
- 57: Oberseite
- 59: Boden
- 61: Führungsabschnitt
- 63: Riegel
- 65: Verriegelungsstellung
- 67: Entriegelungsstellung
- 69: Verriegelungsdrehstellung
- 71: Entriegelungsdrehstellung
- 73: Verriegelungskerbe
- 75: Nocken
- 77: Elektromotor
- 79: Energiequelle
- 81: Steuereinrichtung
- 83: Authentifizierungseinrichtung
- 85: Fingerprintsensor
- 87: Funkeinrichtung
- 89: gekrümmter Abschnitt
- 91: Steckabschnitt
- 93: Einstecköffnung
- 95: Fixierabschnitt
- 97: Blockierabschnitt
- 99: Koppelabschnitt
- 101: Öse
- 103: Innenraum
- 105: Entriegelungsvertiefung
- 107: Umrandungsabschnitt
- A: Verbindungsachse
- E1: Einführachse
- E2: weitere Einführachse
- F: Formabfrageebene
- D1: Einführdrehstellung
- D2: zweite Einführdrehstellung
- L: Erstreckung
- Q: Querrichtung
- V: Verbindungslinie

## Patentansprüche

1. Bügelschloss (11),
umfassend einen Schlosskörper (13), einen sich von einem ersten Bügelende (19) zu einem zweiten Bügelende (21) erstreckenden flexiblen Schlossbügel (15) und einen Verriegelungsmechanismus (17),
wobei das erste Bügelende (19) entlang einer Einführachse (E1) in eine Einführöffnung (23) des Schlosskörpers (13) einführbar ist und wobei der Verriegelungsmechanismus (17) dazu ausgebildet ist, das in den Schlosskörper (13) eingeführte erste Bügelende (19) wahlweise an dem Schlosskörper (13) zu verriegeln oder für ein Lösen von dem Schlosskörper (13) freizugeben,
wobei das zweite Bügelende (21) wahlweise an dem Schlosskörper (13) befestigbar oder dauerhaft an dem Schlosskörper (13) befestigt ist, wobei das von dem Schlosskörper (13) gelöste erste Bügelende (19) bei an dem Schlosskörper (13) befestigtem zweiten Bügelende (21) um die Einführachse (E1) drehbar ist, und
wobei der flexible Schlossbügel eine Führungseinrichtung (27) umfasst, welche dazu ausgebildet ist, eine Einführdrehstellung (D1) des ersten Bügelendes (19) bezogen auf die Einführachse (E1) festzulegen, in welcher das erste Bügelende (19) in den Schlosskörper (13) einführbar ist und/oder in welcher das in den Schlosskörper (13) eingeführte erste Bügelende (19) an dem Schlosskörper (13) verriegelbar ist.

2. Bügelschloss (11) nach Anspruch 1,
wobei das erste Bügelende (19) lediglich in der Einführdrehstellung (D1) an dem Schlosskörper (13) verriegelbar und/oder in den Schlosskörper (13) einführbar ist; und/oder
wobei die Führungseinrichtung (27) dazu ausgebildet ist, eine Drehung des in den Schlosskörper (13) eingeführten ersten Bügelendes (19) um die Einführachse (E1) zu verhindern.

3. Bügelschloss (11) nach Anspruch 1 oder 2,
wobei die Führungseinrichtung (27) ein sich an das erste Bügelende (19) anschließendes erstes Formabfrageelement (29) und ein sich an das zweite Bügelende (21) anschließendes zweites Formabfrageelement (31) aufweist, wobei die Formabfrageelemente (29, 31) in der Einführdrehstellung (D1) bei in den Schlosskörper (13) eingeführtem ersten Bügelende (19) und an dem Schlosskörper (13) befestigtem zweiten Bügelende (21) zumindest abschnittsweise aneinander anliegen.

4. Bügelschloss (11) nach Anspruch 3,
wobei die Formabfrageelemente (29, 31) eine jeweilige Formabfragefläche (33, 35) aufweisen, wobei die Formabfrageflächen (33, 35) des ersten Formabfrageelements (29) und des zweiten Formabfrageelements (31) einander in der Einführdrehstellung (D1) entgegengesetzt sind und in der Einführdrehstellung (D1) bei in den Schlosskörper (13) eingeführtem ersten Bügelende (19) und an dem Schlosskörper (13) befestigtem zweiten Bügelende (21) in einer Formabfrageebene (F) aneinander anliegen.

5. Bügelschloss (11) nach Anspruch 4,
wobei die Formabfrageebene (F) parallel zu der Einführachse (E1) und/oder senkrecht zu einer von dem ersten Bügelende (19) zu dem zweiten Bügelende (21) führenden Verbindungslinie (V) ausgerichtet ist.

6. Bügelschloss (11) nach Anspruch 4 oder 5,
wobei die Formabfrageflächen (33, 35) - bei in den Schlosskörper (13) eingeführtem ersten Bügelende (19) und an dem Schlosskörper (13) befestigtem zweiten Bügelende (21) - entlang einer senkrecht zu einer von dem ersten Bügelende (19) zu dem zweiten Bügelende (21) führenden Verbindungslinie (V) ausgerichteten Querrichtung (Q) eine maximale Erstreckung (L) aufweisen, die zumindest 90 Prozent einer Erstreckung (L) eines sich in der Formabfrageebene (F) an die Formabfrageflächen (33, 35) anschließenden Abschnitts des Schlosskörpers (13) entlang der Querrichtung (Q) beträgt und/oder der Erstreckung (L) des Abschnitts des Schlosskörpers (13) entlang der Querrichtung (Q) entspricht.

7. Bügelschloss (11) nach einem der Ansprüche 4 bis 6,
wobei die Formabfragefläche (33) des ersten Formabfrageelements (29) bei an dem Schlosskörper (13) befestigtem zweiten Bügelende (21) während des Einführens des ersten Bügelendes (19) in den Schlosskörper (13) entlang der Formabfragefläche (35) des zweiten Formabfrageelements (31) führbar ist; und/oder
wobei das erste Formabfrageelement (29) zweiteilig ausgebildet ist, wobei die beiden Teile (39, 41) des ersten Formabfrageelements (29) aufeinander aufsteckbar sind, insbesondere quer zu der Einführachse (E1).

8. Bügelschloss (11) nach einem der Ansprüche 3 bis 7,
wobei das erste Formabfrageelement (29) dazu ausgebildet ist, einen sich an das erste Bügelende (19) anschließenden Verbindungsabschnitt (47) des Schlossbügels (15) in einem Innenraum (103) des ersten Formabfrageelements (29) aufzunehmen und relativ zu dem ersten Formabfrageelement (29) verdrehsicher zu halten;
insbesondere wobei der Verbindungsabschnitt (47) einen sich entlang der Einführachse (E1) erstreckenden Fixierabschnitt (95) aufweist, wobei das erste Formabfrageelement (29) zumindest einen den Fixierabschnitt (95) zumindest abschnittsweise umgreifenden, insbesondere umfänglich umgebenden, Blockierabschnitt (97) aufweist; und/oder
insbesondere wobei der Verbindungsabschnitt (47) einen sich senkrecht zu der Einführachse (E1) erstreckenden Koppelabschnitt (99) aufweist, wobei das erste Formabfrageelement (29) den Koppelabschnitt (99) axial bezüglich der Einführachse (E1) beidseitig übergreift.

9. Bügelschloss (11) nach einem der Ansprüche 3 bis 8,
wobei das erste Formabfrageelement (29) eine dem Schlosskörper (13) zugewandte Formabfrageerhöhung (49) aufweist und wobei der Schlosskörper (13) eine zugeordnete Formabfragevertiefung (51) aufweist, oder umgekehrt, wobei die Formabfrageerhöhung (49) bei in den Schlosskörper (13) eingeführtem ersten Bügelende (19) in die Formabfragevertiefung (51) eingreift;
insbesondere wobei der Schlosskörper (13) ein Schlossgehäuse (53) mit einer dem Schlossbügel (15) zugewandten Oberseite (57) und ein das Schlossgehäuse (53) an der Oberseite (57) mit einem Umrandungsabschnitt (107) umfänglich übergreifendes Außengehäuse (55) aufweist, wobei die Oberseite (57) des Schlossgehäuses (53) einen Boden (59) der Formabfragevertiefung (51) bildet und die Formabfragevertiefung (51) durch den Umrandungsabschnitt (107) begrenzt ist.

10. Bügelschloss (11) nach einem der Ansprüche 3 bis 9,
wobei die Formabfrageelemente (29, 31) bezüglich des Schlosskörpers (13) schräg nach außen ausgerichtete Führungsabschnitte (61) aufweisen, durch welche der Schlossbügel (15) sich an die Formabfrageelemente (29, 31) anschließend austritt; und/oder
wobei die Formabfrageelemente (29, 31) aus Kunststoff gebildet sind.

11. Bügelschloss (11) nach einem der vorhergehenden Ansprüche,
wobei das zweite Bügelende (21) dauerhaft an dem Schlosskörper (13) befestigt ist; oder
wobei das zweite Bügelende (21) entlang einer weiteren Einführachse (E2) in eine weitere Einführöffnung (25) des Schlosskörpers (13) einführbar ist und wobei der Verriegelungsmechanismus (17) dazu ausgebildet ist, das in den Schlosskörper (13) eingeführte zweite Bügelende (21) wahlweise gegen ein Lösen von dem Schlosskörper (13) zu verriegeln oder für ein Lösen von dem Schlosskörper (13) freizugeben, wobei die weitere Einführachse (E2) insbesondere parallel zu der Einführachse (E1) ausgerichtet ist, wobei die Führungseinrichtung (27) insbesondere dazu ausgebildet ist, eine zweite Einführdrehstellung (D2) des zweiten Bügelendes (21) bezogen auf die weitere Einführachse (E2) festzulegen, in welcher das zweite Bügelende (21) in den Schlosskörper (13) einführbar und/oder in welcher das in den Schlosskörper (13) eingeführte zweite Bügelende (21) an dem Schlosskörper (13) verriegelbar ist.

12. Bügelschloss (11) nach einem der vorhergehenden Ansprüche,
wobei der Verriegelungsmechanismus (17) zumindest einen Riegel (63) aufweist, welcher zwischen einer Entriegelungsstellung (67) und einer Verriegelungsstellung (65) bewegbar ist,
wobei das in den Schlosskörper (13) eingeführte erste Bügelende (19) in der Entriegelungsstellung (67) des Riegels (63) für ein Lösen von dem Schlosskörper (13) freigegeben ist, und
wobei an dem ersten Bügelende (19) eine Verriegelungskerbe (73) ausgebildet ist, in welche der Riegel (63) in der Verriegelungsstellung (65) zum Verriegeln des ersten Bügelendes (19) an dem Schlosskörper (13) eingreift, wobei die Verriegelungskerbe (73) einseitig an dem ersten Bügelende (19) ausgebildet ist, so dass der Riegel (63) lediglich bei in der Einführdrehstellung (D1) positioniertem ersten Bügelende (19), nicht jedoch in von der Einführdrehstellung (D1) abweichenden Drehstellungen, in die Verriegelungsstellung (65) bewegbar und in die Verriegelungskerbe (73) einführbar ist.

13. Bügelschloss (11) nach Anspruch 12,
wobei der Verriegelungsmechanismus (17) einen drehbaren Nocken (75) aufweist, wobei der Riegel (63) durch Drehen des Nockens (75) von einer Entriegelungsdrehstellung (71) in eine Verriegelungsdrehstellung (69) von der Entriegelungsstellung (67) in die Verriegelungsstellung (65) antreibbar ist;
insbesondere wobei der Verriegelungsmechanismus (17) einen Elektromotor (77) und/oder einen durch einen Schlüssel betätigbaren Schließzylinder zum Antreiben des Nockens (75) aufweist.

14. Bügelschloss (11) nach Anspruch 13,
wobei der Verriegelungsmechanismus (17) einen Elektromotor (77) zum Antreiben des Nockens (75) aufweist, wobei der Verriegelungsmechanismus (17) eine Steuereinrichtung (81) aufweist, welche dazu ausgebildet ist, bei Empfangen eines Authentifizierungssignals den Elektromotor (77) zum Antreiben des Riegels (63) in die Entriegelungsstellung (67) anzutreiben; insbesondere wobei
- die Steuereinrichtung (81) mit einer Authentifizierungseinrichtung (83) zum Empfangen des Authentifizierungssignals verbunden ist, wobei das Authentifizierungssignal einen biometrischen Parameter, insbesondere einen Fingerabdruck, oder einen an der Authentifizierungseinrichtung (83) eingebbaren Code, insbesondere eine Zahlenfolge, umfasst, und/oder
- die Steuereinrichtung (81) mit einer Funkeinrichtung (87) verbunden ist, welche dazu ausgebildet ist, das Authentifizierungssignal über eine Funkverbindung zu empfangen.

15. Flexibler Schlossbügel (15) zum wahlweisen Verriegeln an einem Schlosskörper (13) eines zugeordneten Bügelschlosses (11), insbesondere eines Bügelschlosses (11) nach einem der vorhergehenden Ansprüche, welcher sich von einem ersten Bügelende (19) zu einem zweiten Bügelende (21) erstreckt,
wobei das erste Bügelende (19) relativ zu dem zweiten Bügelende (21) um eine von dem ersten Bügelende (19) zu dem zweiten Bügelende (21) führende Verbindungsachse (A) drehbar ist, und
wobei der flexible Schlossbügel (15) eine Führungseinrichtung (27) umfasst, welche dazu ausgebildet ist, für ein Einführen des ersten Bügelendes (19) in den Schlosskörper (13) eine Einführdrehstellung (D1) des ersten Bügelendes (19) bezogen auf die Verbindungsachse (A) festzulegen.
